# EUROPÄISCHE PATENTSCHRIFT

(11) **EP 0 979 139 B1**
(45) Veröffentlichungstag und Bekanntmachung des Hinweises auf die Patenterteilung: **17.07.2002**
(21) Anmeldenummer: 98922770.7
(22) Anmeldetag: 23.04.1998
(51) Int. Cl.: B01F 13/10, B01F 3/12

(54) **VORRICHTUNG ZUM AUFSCHLIESSEN EINES PULVRIGEN STOFFES**
DEVICE FOR DISINTEGRATING POWDERY MATERIALS
DISPOSITIF POUR LA DESAGREGATION D'UNE MATIERE PULVERULENTE

(30) Priorität: 23.04.1997 DE 19717161
(43) Veröffentlichungstag der Anmeldung: 16.02.2000
(73) Patentinhaber: Ytron Process Technology GmbH & Co. KG, 83233 Bernau a. Chiemsee (DE)
(72) Erfinder: TRAUWITZ, Johannes, D-83022 Rosenheim (DE)
(74) Vertreter: Lang, Friedrich, Dipl.-Ing.
(86) Internationale Anmeldenummer: EP9802424
(87) Internationale Veröffentlichungsnummer: WO9847609

(56) Entgegenhaltungen:
- US-A- 3 816 427
- PATENT ABSTRACTS OF JAPAN vol. 011, no. 317 (C-452), 15. Oktober 1987 & JP 62 106829 A (FUNKEN:KK), 18. Mai 1987

## Beschreibung

Die Erfindung betrifft eine Vorrichtung zum kontinuierlichen Aufschließen eines schwer benetzbaren pulvrigen Stoffes in einer Flüssigkeit mit einer Aufgabeeinrichtung für den pulvrigen Stoff und mit einer nachgeschalteten Dispergiervorrichtung.

Derartige Vorrichtungen, mit welchen schwer aufschließbare pulvrige Stoffe, wie beispielsweise Dickungsmittel und Stabilisatoren, in eine kolloidale Lösung bzw. Dispersion gebracht werden können, sind grundsätzlich bekannt. Üblicherweise müssen die Trockenstoffe systembedingt chargenweise mehrmals die Dispergiervorrichtung passieren, so daß ihre Struktur stark beansprucht und zerschlagen werden kann.

Außerdem sind auch kontinuierlich arbeitende Vorrichtungen bekannt, die in einem Durchlauf die pulverigen Stoffe benetzen bzw. aufschließen, jedoch pulverberührte Teile verkleben und somit den Produktionsprozeß unterbrechen.

Der Erfindung liegt die **Aufgabe** zugrunde, eine Vorrichtung zum kontinuierlichen Aufschließen eines schwer benetzbaren pulvrigen Stoffes in einer Flüssigkeit anzugeben, mit welcher auf einfache Weise ein kontinuierliches Verarbeiten ohne Verklebungen an pulverberührenden Bereichen bei gleichzeitiger zuverlässiger Benetzung und Aufschluß jedes einzelnen Pulverpartikelchens möglich ist.

Diese Aufgabe wird gemäß dem kennzeichnenden Teil des Anspruchs 1 gelöst. Die Erfindung hat den Vorteil, daß ein Verkleben des pulvrigen Stoffes in pulverberührenden Bereichen, insbesondere im Auslaßbereich der Aufgabeeinrichtung, im Einsaugbereich, Kontaktbereich von Pulver und Flüssigkeit oder in der Dispergierkammer verhindert wird, wo ansonsten durch den ersten Kontakt mit der Flüssigkeit die Gefahr von Verklumpen und Verkleben besteht. Auf diese Weise kann über unbegrenzten Zeitraum problemlos kontinuierlich, bei Bedarf aber auch chargenweise, gearbeitet werden. Dadurch wird die Standzeit verlängert und eine regelmäßige Reinigung in kurzen Abständen überflüssig.

Es ist zweckmäßig, daß der Auslaß der Vorbenetzungseinheit tangential in die Dispergiereinrichtung geführt ist, weil durch den so entstehenden "Drall" (Radialströmung) des einströmenden Gemisches ein Gegendruck vermieden und der Abtransport des Produktes gefördert wird.

Eine bevorzugte Weiterbildung der Erfindung besteht darin, daß der Injektor mit einer verstellbaren Düse für unterschiedliche Konzentrationseinstellungen versehen ist. Das hat ferner den Vorteil, daß zu Beginn einer Flüssigkeitszufuhr die Düse zunächst geschlossen werden kann, so daß Rückschläge der Flüssigkeit in den Auslaß der Aufgabeeinrichtung verhindert und die Gefahr von Pulververklebungen vermieden werden.

Grundsätzlich ist es bei bestimmten Pulvern zur Erzielung einer maximalen Konzentration zweckmäßig, die Aufgabeeinrichtung unmittelbar über dem Injektor anzuordnen. Andererseits kann es in vielen Anwendungsfällen vorteilhaft sein, daß der Auslaß der Aufgabeeinrichtung unterhalb des Einlaßes der Vorbenetzungseinheit angeordnet ist und dazwischen eine Schlauchverbindung vorhanden ist.

Sehr gute Ergebnisse werden dadurch erzielt, daß die Rotationsachse der Dispergiereinrichtung horizontal ausgerichtet ist und die Längsachse der Vorbenetzungseinheit vertikal verläuft, wobei der Auslaß der Vorbenetzungseinheit vertikal in die Dispergiereinrichtung mündet. Grundsätzlich arbeitet die Vorrichtung aber auch zufriedenstellend, wenn die Rotationsachse der Dispergiervorrichtung vertikal und die Längsachse der Vorbenetzungseinheit horizontal oder vertikal ausgerichtet ist.

Eine bevorzugte Weiterbildung der Erfindung besteht darin, daß der Dispergiereinrichtung eine Pumpe nachgeschaltet ist. Besonders bei hochviskosen Produkten kann der Abtransport auf diese Weise besonders zuverlässig gewährleistet werden. Außerdem wird auf diese Weise ein Rückschlag der Flüssigkeit in den Injektor mit einer dadurch verursachten Blockagewirkung durch quellendes Pulver ausgeschlossen. Die zusätzliche Saugwirkung der Pumpe erzeugt ferner eine Erhöhung der Konzentration. Für den Fall, daß in der Dispergiereinrichtung ein Rotor mit Pumpwirkung vorhanden ist, kann dieser unter Umständen entfallen.

Eine andere vorteilhafte Weiterbildung der Erfindung besteht darin, daß die Dispergiereinrichtung mit mindestens einem Einlaß zur Zuführung von Verdünnungsflüssigkeit und/oder Dampf versehen ist. Damit kann ein kontinuierliches Verdünnen oder Einstellen auf die gewünschte Produktkonzentration vorgenommen werden. Durch die Dampfzuführung ist es möglich, die Lösung in der Dispergiereinrichtung zu erhitzen.

Nachfolgend wird die Erfindung anhand eines in der Zeichnung dargestellten Ausführungsbeispieles weiter beschrieben.

Die einzige Figur zeigt schematisch einen Querschnitt durch die erfindungsgemäße Vorrichtung.

Über eine trichterförmige Aufgabeeinrichtung 10 wird ein schwer benetzbarer pulvriger Stoff, beispielsweise ein Verdickungsmittel wie Xanthan, in eine Vorbenetzungseinheit 11 gesaugt und gelangt von dort in eine Dispergiereinrichtung 12. In dem dargestellten Beispiel befindet sich ein Auslaß 16 der Aufgabeeinheit 10 unterhalb und neben einem Einlaß 17 der Vorbenetzungseinheit 11. Alternativ kann der Auslaß 16 beispielsweise auch neben oder über dem Einlaß 17 angeordnet sein. Über eine Schlauchverbindung 18 wird die Verbindung zwischen beiden hergestellt. Anstelle der dargestellten Aufgabeeinheit 10 kann auch eine selbsttätige Absaugeinrichtung vorgesehen sein.

Die Vorbenetzungseinheit 11 umfaßt einen Injektor 13 mit einer verstellbaren Düse 15. In die Kammer des Injektors wird über eine radiale Zuführöffnung 20 eine Flüssigkeit unter Druck eingeführt. Die aus dem Injektor 13 über die Düse 15 ausströmende Flüssigkeit reißt aufgrund des erzeugten Saugdruckes den pulvrigen Stoff mit sich, wobei eine intensive Benetzung der Pulverteilchen erfolgt.

Der Auslaß 14 der Vorbenetzungseinheit mündet tangential in die zylindrisch ausgebildete Dispergiereinrichtung 12. Sie besteht in dem dargestellten Beispiel aus einer Mischkammer 23 mit einem Rotor 22, bestehend aus einem oder mehreren Zahnkränzen 24 und innenliegendem Pumpflügel 27 sowie einem Stator 28. Der Stator 28 besteht aus einem oder mehreren Zahnkränzen. Die Zahnkränze des Rotors und des Stators sind konzentrisch ineinander angeordnet. Das Produkt wird in einer Zwangspassage durch das Schersystem geführt. Anstelle des verzahnten Rotor/Stator-Systems kann auch ein Prallflächensystem (Stator und/oder Rotor-Prallflächen) oder ein anderes Dispergiersystem eingesetzt werden (nicht dargestellt). Über einen Auslaßstutzen 25 wird die dispergierte Lösung in tangentialer Richtung aus der Mischkammer 23 ausgeführt.

An einen weiteren Einlaß 26 kann zusätzlich eine Verdünnungsflüssigkeit und/oder Dampf zur Erwärmung der Lösung zugeführt werden.

In dem dargestellten Beispiel sind die Rotationsachse 21 des Pumpenrades 22 horizontal und die Längsachse der Vorbenetzungseinheit 11 vertikal angeordnet.

## Patentansprüche

1. Vorrichtung zum kontinuierlichen Aufschließen eines schwer benetzbaren pulvrigen Stoffes in einer Flüssigkeit mit einer Aufgabeeinrichtung (10) für den pulvrigen Stoff und mit einer nachgeschalteten Dispergiereinrichtung (12) mit einem Pumpenrad (22), wobei zwischen der Aufgabeeinrichtung (10) und der Dispergiereinrichtung (12) ein mit Druckflüssigkeit beaufschlagbarer Injektor (13) als Vorbenetzungseinheit (11) geschaltet ist,
**dadurch gekennzeichnet,**
**daß** die Längsachse der Vorbenetzungseinheit (11) vertikal und die Rotationsachse (21) des Pumpenrades (22) horizontal angeordnet sind, wobei der Auslaß (14) der Vorbenetzungseinheit (11) vertikal in die Dispergiervorrichtung (12) mündet.

2. Löse-/Dispergiervorrichtung nach Anspruch 1,
**dadurch gekennzeichnet,**
**daß** der Auslaß (14) der Vorbenetzungseinheit (11) tangential in die Dispergiereinrichtung (12) geführt ist.

3. Löse-/Dispergiervorrichtung nach Anspruch 1 oder 2,
**dadurch gekennzeichnet,**
**daß** der Injektor (13) mit einer verstellbaren Düse (15) zur wahlweisen Konzentrationseinstellung versehen ist.

4. Löse-/Dispergiervorrichtung nach einem der vorhergehenden Ansprüche,
**dadurch gekennzeichnet,**
**daß** der Auslaß (16) der Aufgabeeinrichtung (10) unterhalb des Einlasses (17) der Vorbenetzungseinheit (11) angeordnet ist und dazwischen eine Schlauchverbindung (18) vorhanden ist.

5. Löse-/Dispergiervorrichtung nach einem der vorhergehenden Ansprüche,
**dadurch gekennzeichnet,**
**daß** der Dispergiereinrichtung (12) eine Pumpe nachgeschaltet ist.

6. Löse-/Dispergiervorrichtung nach einem der vorhergehenden Ansprüche,
**dadurch gekennzeichnet,**
**daß** die Dispergiereinrichtung (12) mit mindestens einem Einlaß (26) zur Zuführung, von Verdünnungsflüssigkeit und/oder Dampf versehen ist.

## Claims

1. A device for continuously solubilizing a pulverulent substance which is difficult to wet in a liquid, having a feed device (10) for the pulverulent substance and having a dispersing device (12) which is connected downstream of the feed device and has a pump wheel (22), an injector (13), to which pressurized liquid can be applied, being connected between the feed device (10) and the dispersing device (12), as a preliminary wetting unit (11),
**characterized in that**
the longitudinal axis of the preliminary wetting unit (11) is arranged vertically and the axis of rotation of the pump wheel (22) is arranged horizontally, the outlet (14) of the preliminary wetting unit (11) opening vertically into the dispersing device (12).

2. The dissolving/ dispersing device as claimed in claim 1,
**characterized in that**
the outlet (14) of the preliminary wetting unit (11) is guided tangentially into the dispersing device (12).

3. The dissolving / dispersing device as claimed in claim 1 or 2,
**characterized in that**
the injector (13) is provided with an adjustable nozzle (15) for adjusting the concentration as desired.

4. The dissolving / dispersing device as claimed in one of the preceding claims,
**characterized in that**
the outlet (16) of the feed device (10) is arranged below the inlet (17) of the preliminary wetting unit (11), and there is a hose connection (18) between them.

5. The dissolving / dispersing device as claimed in one of the preceding claims,
characerized in that
a pump is connected downstream of the dispersing device (12).

6. The dissolving / dispersing device as claimed in one of the preceding claims,
**characterized in that**
the dispersing device (12) is provided with a least one inlet (26) for supplying diluting liquid and / or steam.

## Revendications

1. Dispositif de dissolution en continu dans un liquide d'une matière en poudre difficile à mouiller, avec un dispositif d'introduction (10) de la matière en poudre et avec un dispositif de dispersion (12) placé en aval avec une roue mobile de pompe (22), un injecteur (13) exposé à un liquide sous pression étant placé entre le dispositif d'introduction (10) et le dispositif de dispersion (12) pour servir d'unité de pré-mouillage (11),
***caractérisé en ce que*** l'axe longitudinal de l'unité de pré-mouillage (11) est disposé verticalement et l'axe de rotation (21) de la roue mobile de pompe (22) est disposé horizontalement, la sortie (14) de l'unité de pré-mouillage (11) débouchant verticalement dans le dispositif de dispersion (12).

2. Dispositif de dissolution/dispersion selon la Revendication 1, ***caractérisé en ce que*** la sortie (14) de l'unité de pré-mouillage (11) conduit tangentiellement dans le dispositif de dispersion (12).

3. Dispositif de dissolution/dispersion selon la Revendication 1 ou 2, ***caractérisé en ce que*** l'injecteur (13) est muni d'une buse réglable (15) pour régler la concentration au choix.

4. Dispositif de dissolution/dispersion selon l'une quelconque des Revendications précédentes, ***caractérisé en ce que*** la sortie (16) du dispositif d'introduction (10) est placée au-dessous de l'entrée (17) de l'unité de pré-mouillage (11) et un raccord (18) par tuyau est présent entre elles.

5. Dispositif de dissolution/dispersion selon l'une quelconque des Revendications précédentes, ***caractérisé en ce que*** le dispositif de dispersion (12) est suivi d'une pompe.

6. Dispositif de dissolution/dispersion selon l'une quelconque des Revendications précédentes, ***caractérisé en ce que*** le dispositif de dispersion (12) est muni d'au moins une entrée (26) pour introduire du liquide de dilution et/ou de la vapeur.
